# EUROPÄISCHE PATENTSCHRIFT

(11) **EP 3 511 175 B1**
(45) Veröffentlichungstag und Bekanntmachung des Hinweises auf die Patenterteilung: **28.10.2020**
(21) Anmeldenummer: 19000023.2
(22) Anmeldetag: 11.01.2019
(51) Int. Cl.: B42D 25/324, B42D 25/425, B42D 25/29, B41M 3/14, B41N 1/06

(54) **SICHERHEITSELEMENT MIT EINER OPTISCH VARIABLEN STRUKTUR AUS STATISTISCH ANGEORDNETEN PRÄGEELEMENTEN**
SECURITY ELEMENT COMPRISING AN OPTICALLY VARIABLE STRUCTURE MADE FROM STATISTICALLY ARRANGED EMBOSSING ELEMENTS
ÉLÉMENT DE SÉCURITÉ DOTÉ D'UNE STRUCTURE OPTIQUE VARIABLE D'ÉLÉMENTS ESTAMPÉS AGENCÉS DE MANIÈRE STATISTIQUE

(30) Priorität: 15.01.2018 DE 102018000244
(43) Veröffentlichungstag der Anmeldung: 17.07.2019
(73) Patentinhaber: Giesecke+Devrient Currency Technology GmbH, 81677 München (DE)
(72) Erfinder: Mayer, Karlheinz, 88167 Grünenbach (DE); Huynh, Thanh-Hao, 83052 Bruckmühl (DE); Franz, Peter, 85567 Pienzenau/Bruck (DE); Mengel, Christoph, 83607 Holzkirchen (DE)

(56) Entgegenhaltungen:
- EP-A1- 2 889 152
- WO-A1-2006/018232
- WO-A1-2012/143426
- WO-A1-2016/166044

## Beschreibung

Die Erfindung betrifft ein Sicherheitselement mit einer optisch variablen Struktur, die eine Prägestruktur und eine Beschichtung aufweist, wobei die Prägestruktur und die Beschichtung so kombiniert sind, dass wenigstens Teile der Beschichtung bei senkrechter Betrachtung vollständig sichtbar sind, bei Schrägbetrachtung aber verdeckt werden, so dass bei Änderung der Betrachtungsrichtung unterschiedliche Informationen sichtbar werden. Die Erfindung betrifft weiterhin ein Prägewerkzeug zur Herstellung eines derartigen Sicherheitselements.

Aus WO 2013/045054 A1 ist ein Sicherheitselement mit einer optisch variablen Struktur bekannt, die eine Vielzahl von Prägeelementen aufweist, wobei jedes der Prägeelemente aus mindestens zwei Flanken besteht, die in einem bestimmten Winkel und/ oder einer bestimmten Richtung aufeinander zulaufen. Die Oberfläche der Prägeelemente ist reflektierend ausgeführt. Des Weiteren besteht das Sicherheitselement aus mindestens zwei Gruppen von Prägeelementen, wobei sich die mindestens zwei Gruppen lediglich in dem Winkel und/oder der Richtung, mit dem bzw. der die Flanken der Prägeelemente aufeinander zulaufen, voneinander unterscheiden. Jedes Prägeelement der WO 2013/045054 weist eine regelmäßige sechseckige Grundfläche auf.

Aus EP 2 889 152 A1 ist ein Sicherheitselement zur Darstellung zumindest einer optisch variablen Information bekannt. Das Sicherheitselement weist ein Trägersubstrat mit gegenüberliegenden ersten und zweiten Hauptflächen auf, einer auf der ersten Hauptfläche angeordneten Reflexionsschicht und einem in oder über der Reflexionsschicht vorliegenden Raster optisch wirksamer Elemente, die durch Prägeelemente identischer Grundform gebildet sind. Die Prägeelemente weisen bei identischer Grundform beispielsweise eine zufällige Größenverteilung innerhalb eines bestimmten Größenintervalls auf.

Der Erfindung liegt die Aufgabe zugrunde, ein gattungsgemäßes Sicherheitselement derart weiterzubilden, dass der Schutz gegenüber Fälschungen weiter erhöht wird.

Diese Aufgabe wird durch die Merkmale der unabhängigen Ansprüche gelöst. Weiterbildungen der Erfindung sind Gegenstand der abhängigen Ansprüche.

Das erfindungsgemäße Sicherheitselement ist in Anspruch definiert.

Das entsprechende erfindungsgemäße Prägewerkzeug ist in Anspruch 5 definiert.

Eine statistische Anordnung im Sinne dieser Erfindung ist eine Anordnung, bei der die Prägeelemente stochastisch oder zufällig zueinander verteilt sind. Des Weiteren ist auch eine pseudostatistische Verteilung möglich, bei der die Prägeelemente in einem bestimmten Bereich statistisch verteilt sind, wobei sich dieser Bereich regelmäßig wiederholt. Die Prägestruktur besteht in diesem Fall aus einer regelmäßigen Anordnung von gleichen Bereichen, wobei innerhalb eines Bereichs die Prägeelemente statistisch verteilt sind.

Die Tiefe der der jeweiligen Erhöhung oder Vertiefung in dem Prägewerkzeug ist dabei bekanntlich geringfügig größer als die der korrespondierenden Prägeelemente im Substrat des Sicherheitselements, die mit diesem Prägewerkzeug hergestellt wurden. Dieser Unterschied zwischen der Tiefe/Höhe der Strukturen im Prägewerkzeug und der Höhe/Tiefe der Prägestrukturen im Substrat hat seine Ursache darin, dass das Substrat beim Prägevorgang nicht vollständig in die Vertiefungen bzw. auf die Erhöhungen des Prägewerkzeugs gepresst werden kann, bzw. nach dem Prägevorgang, abhängig von den Substrateigenschaften in geringem Maße relaxieren.

Gemäß einer vorteilhaften Ausführungsform sind die Prägeelemente oder Erhöhungen oder Vertiefungen des Prägewerkzeugs in Bezug auf ihre Anordnung und/oder Verteilung und/oder Größe und/oder Umrissform und/oder Ausrichtung statistisch zueinander angeordnet. Beispielsweise weisen die Prägeelemente oder Erhöhungen oder Vertiefungen des Prägewerkzeugs die gleiche Umrissform, Größe und Ausrichtung auf und sind statistisch in Bezug auf den jeweiligen Abstand zueinander angeordnet. Des Weiteren können die Prägeelemente oder Erhöhungen oder Vertiefungen des Prägewerkzeugs auch die gleiche Umrissform und Größe aufweisen und statistisch in Bezug auf die jeweilige Ausrichtung zueinander angeordnet sein.

Erfindungsgemäß ist zwischen zwei benachbarten Prägeelementen oder Erhöhungen oder Vertiefungen des Prägewerkzeugs ein Plateau angeordnet, dessen Steigung etwa dem Mittelwert der Steigungen der beiden benachbarten Prägeelemente oder Erhöhungen oder Vertiefungen des Prägewerkzeugs entspricht. Die Breite dieses Plateaus und damit der Abstand der Außenkanten der beiden benachbarten Prägeelemente oder Erhöhungen oder Vertiefungen des Prägewerkzeugs sollte maximal die Hälfte des Mittelwerts der lateralen Ausdehnung der beiden benachbarten Prägeelemente oder Erhöhungen oder Vertiefungen des Prägewerkzeugs betragen. Ein Plateau sollte also nur etwa halb so breit sein, wie die Breite eines der es begrenzenden Prägeelemente oder Erhöhungen oder Vertiefungen des Prägewerkzeugs.

Besonders zweckmäßig ist es darüber hinaus, wenn die Vertiefungen oder Erhöhungen des Prägewerkzeugs an ihrem Rand weich in das sie umgebende Oberfläche des Prägewerkzeugs übergehen um bei einem Prägevorgang keine Substratverletzungen zu erhalten. Ebenso beeinflusst die Steilheit der Flanken das Reißverhalten des Substrates.

Besonderer Vorteil der Erfindung ist, dass individuelle Muster oder Serien von Mustern erstellt werden können, wobei für jeden Anwendungsfall eine individuelle statistische Anordnung der Prägeelemente bzw. Erhöhungen oder Vertiefungen des Prägewerkzeugs verwendet wird. Verschiedene Muster oder verschiedene Serien von Mustern weisen dabei verschiedene statistische Anordnung der Prägeelemente bzw. Erhöhungen oder Vertiefungen des Prägewerkzeugs auf, wobei insbesondere innerhalb einer Serie von Mustern die alle Muster die gleiche statistische Verteilung aufweisen. Derartige Muster sind beispielsweise Musterbanknoten oder Musterverpackungen. Die Muster können Kunden- oder Auftrags-spezifisch verwendet werden und so Fälschungen und Plagiate erkannt werden.

Gemäß einer vorteilhaften Ausführungsform ist die statistische Variation so klein, dass sie optisch nicht oder nur unwesentlich auffällt, aber mittels eine Computer-Algorithmus erkannt wird. Die statistische Variation ist also so klein, dass sie mit einem unbewaffneten Auge nicht als solche erkannt werden kann.

Gemäß einer vorteilhaften Ausführungsform befindet sich zwischen den einzelnen Prägeelementen ein geringfügiger Abstand, sodass keine oder nur wenige Berührungspunkte zwischen den einzelnen Prägeelementen gegeben sind. Dabei ist der Abstand zwischen den einzelnen Prägeelementen 0 µm bis 1000 µm, bevorzugt 0 µm bis 300 µm, besonders bevorzugt 0 µm bis 150 µm.

Die Prägeelemente bzw. die Erhöhungen oder Vertiefungen des Prägewerkzeugs weisen bevorzugt eine Tiefe von 30 µm bis 1000 µm, besonders bevorzugt von 30 µm bis 150 µm und ganz besonders bevorzugt von 50 µm bis 120 µm auf.

Gemäß einer weiteren vorteilhaften Ausführungsform ist die Außenkontur der Prägeelemente bzw. Erhöhungen oder Vertiefungen des Prägewerkzeugs dreieckig, viereckig, fünfeckig, sechseckig bzw. wabenförmig oder vieleckig bzw. polygonal ausgestaltet.

Die Erhöhungen oder Vertiefungen des Prägewerkzeugs werden bevorzugt mit einem Laser erzeugt, um eine höheres Aspekt- bzw. Tiefen- oder Höhenzu-Breiten-Verhältnis, eine größere Geometrievielfalt und steilere Flanken erzeugen zu können.

Gemäß einer weiteren vorteilhaften Ausführungsform ist die Beschichtung des Sicherheitselements eine metallische oder metallisch anmutende Fläche, die beispielsweise im Siebdruck, Offsetdruck, indirekten Hochdruck, Hochdruck, Digitaldruck oder im Tiefdruck auf das Substrat aufgebracht wird, ein silberfarbener Patch oder eine Kalt- oder Heißfolie oder ein kaschiertes Material, der bzw. das auf das Substrat aufgebracht wird. Des Weiteren kann das Material des Substrats selbst bereits metallisch spiegelnd oder reflektierend ausgestaltet sein.

Ein optisch variables Element im Sinne dieser Erfindung ist ein Element, dessen visuelles Erscheinungsbild sich bei Verkippen oder Drehen des Elements ändert. Beispielsweise ändert sich bei Verkippen oder Drehen des optisch variablen Elements dessen Farbe, bewegt sich scheinbar ein Balken von einer Seite des Elements zu einer anderen Seite, werden beim Verkippen oder Drehen unterschiedliche Zeichen dargestellt oder ergibt sich ein sogenannter Pumpeffekt in Form einer sich vergrößernden oder verkleinernden Umrisslinie eines Bildmotivs.

Das Substrat besteht besonders bevorzugt aus Papier aus Baumwollfasern, wie es beispielsweise für Banknoten verwendet wird, oder aus anderen natürlichen Fasern oder aus Synthesefasern oder einer Mischung aus natürlichen und synthetischen Fasern, oder aus mindestens einer Kunststofffolie. Weiterhin bevorzugt besteht das Substrat aus einer Kombination aus mindestens zwei übereinander angeordneten und miteinander verbundenen unterschiedlichen Substraten, einem sogenannten Hybrid. Hierbei besteht das Substrat beispielsweise aus einer Kombination Kunststofffolie-Papier-Kunststofffolie, d.h. ein Substrat aus Papier wird auf jeder seiner beiden Seiten durch eine Kunststofffolie bedeckt, oder aus einer Kombination Papier-Kunststofffolie-Papier, d.h. ein Substrat aus einer Kunststofffolie wird auf jeder seiner beiden Seiten durch Papier bedeckt.

Angaben zum Gewicht des verwendeten Substrats von Banknoten sind beispielsweise in der Schrift DE 102 43 653 A9 angegeben. Die Schrift DE 102 43 653 A9 führt insbesondere aus, dass die Papierschicht üblicherweise ein Gewicht von 50 g/m² bis 100 g/m² aufweist, vorzugsweise von 80 g/m² bis 90 g/m². Selbstverständlich kann je nach Anwendung jedes andere geeignete Gewicht eingesetzt werden.

Besonders bevorzugt besteht das Substrat aus einer Pappe, Karton oder einem Papier mit einem Flächengewicht von 120 g/m² oder mehr.

Wertdokumente, für die ein derartiges Sicherheitselement verwendet werden kann, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist, und auch Produktsicherungselemente, wie Etiketten, Siegel, Verpackungen, Faltschachteln, Beipackzettel, Blister, Metallfolien und dergleichen.

Die vereinfachte Benennung Wertdokument schließt alle oben genannten Materialien, Dokumente und Produktsicherungsmittel ein.

Die Begriffe "Vorderseite" oder "Rückseite" des Substrats oder Wertdokuments oder des Prägewerkzeugs sind relative Begriffe, die auch als "die eine" und "die gegenüberliegende" Seite bezeichnet werden können und die den überwiegenden Anteil der Gesamtoberfläche des Substrats oder Wertdokuments oder des Prägewerkzeugs bilden. Ausdrücklich nicht umfasst mit diesen Begriffen sind die Seitenflächen eines Substrats oder Wertdokuments oder des Prägewerkzeugs, die bei einer Dicke eines Substrats oder Wertdokuments. Bei Kartenkörpern mit nur etwa einen Millimeter Dicke oder bei Banknoten mit einer Dicke von nur Bruchteilen eines Millimeters sind die Seitenflächen verschwindend gering sind und werden üblicherweise nicht mit Sicherheitselementen oder Beschichtungen versehen.

Eine Information im Sinne dieser Erfindung ist eine musterförmig gestaltete und visuell wahrnehmbare Darstellung. Diese kann beispielsweise eine alphanumerische Zeichenfolge aus Ziffern und/oder Buchstaben, eine graphische Abbildung, ein Bild, einen Text oder sonstige Zeichen bilden. Besonders bevorzugt besteht die Information dabei aus positiven oder/und negativen Motiven. Bei einem positiven Motiv wird hierbei ein Motivelement selbst auf das Substrat aufgebracht, wohingegen bei einem negativen Motiv der das Motivelement umgebende Bereich auf das Substrat aufgebracht wird. Ein positives Motiv ist beispielsweise ein in dunkler Farbe auf das helle Substrat aufgedruckter Buchstabe. Ein negatives Motiv ist beispielsweise eine in dunkler Farbe auf das helle Substrat aufgebrachte Fläche, die innerhalb der Fläche einen unbedruckten Bereich in Form eines Buchstabens aufweist.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit.

Die in den folgenden Beispielen beschriebenen Ausführungsformen sind der besseren Verständlichkeit wegen auf die wesentlichen Kerninformationen reduziert. Bei der praktischen Umsetzung können wesentlich komplexere Muster oder Bilder im Ein- oder Mehrfarbendruck als Beschichtung zur Anwendung kommen. Dasselbe gilt für die Prägestrukturen. Die in den folgenden Beispielen dargestellten Informationen können ebenfalls durch beliebig aufwendige Bild- oder Textinformationen ersetzt werden. Die Erzeugung der Beschichtung z. B. als Aufdruck nutzt üblicherweise die Möglichkeiten der Drucktechnik aus.

Ferner werden in den folgenden Beispielen lediglich die Ausgestaltung und gegenseitige Zuordnung der Prägestruktur und der Beschichtung dargestellt, um die optischen Effekte der erfindungsgemäßen optisch variablen Struktur anschaulich darstellen zu können.

Im Einzelnen zeigen schematisch:
- Fig. 1: in Draufsicht ein erstes Ausführungsbeispiel einer erfindungsgemäßen Verteilung von Prägeelementen oder Erhöhungen oder Vertiefungen des Prägewerkzeugs,
- Fig. 2: in Draufsicht ein zweites Ausführungsbeispiel einer erfindungsgemäßen Verteilung von Prägeelementen oder Erhöhungen oder Vertiefungen des Prägewerkzeugs,
- Fig. 3: in Draufsicht ein drittes Ausführungsbeispiel einer erfindungsgemäßen Verteilung von Prägeelementen oder Erhöhungen oder Vertiefungen des Prägewerkzeugs,
- Fig. 4: in Draufsicht ein viertes Ausführungsbeispiel einer erfindungsgemäßen Verteilung von Prägeelementen oder Erhöhungen oder Vertiefungen des Prägewerkzeugs.

Im Folgenden wird anstatt "Prägeelemente oder Erhöhungen oder Vertiefungen des Prägewerkzeugs" zur Vereinfachung nur noch von "Prägeelementen" gesprochen. Die Ausführungen betreffen jedoch immer sowohl Prägeelemente als auch Erhöhungen oder Vertiefungen des Prägewerkzeugs.

Fig. 1 zeigt in Draufsicht ein erstes Ausführungsbeispiel einer erfindungsgemäßen Verteilung von Prägeelementen. Die Prägeelemente sind sechseckig bzw. wabenförmig ausgeformt und weisen alle die gleichen Abmessungen, insbesondere die gleiche Fläche auf. Des Weiteren weisen sie die gleiche Ausrichtung auf, sie sind also nicht verdreht zueinander ausgerichtet. Allerdings sind die Prägeelemente nicht in einem regelmäßigen Raster angeordnet, sondern statistisch verteilt, wobei sich benachbarte Prägeelemente berühren.

Fig. 2 zeigt in Draufsicht ein zweites Ausführungsbeispiel einer erfindungsgemäßen Verteilung von Prägeelementen. Die Prägeelemente sind sechseckig bzw. wabenförmig ausgeformt und weisen alle die gleichen Abmessungen, insbesondere die gleiche Fläche auf. Die Ausrichtung der Prägeelemente zueinander ist jedoch statistisch verteilt, so dass sie zufällig zueinander verdreht angeordnet sind, wobei sich benachbarte Prägeelemente berühren.

Fig. 3 zeigt in Draufsicht ein drittes Ausführungsbeispiel einer erfindungsgemäßen Verteilung von Prägeelementen. Die Prägeelemente sind sechseckig bzw. wabenförmig ausgeformt und weisen alle die gleiche Ausrichtung zueinander auf, sie sind also nicht verdreht zueinander ausgerichtet. Die Fläche der Prägeelemente ist jedoch unterschiedlich und zufällig verteilt, wobei sich benachbarte Prägeelemente berühren.

In Fig. 1 bis 3 können statt sechseckig oder wabenförmig selbstverständlich auch beliebige andere regelmäßig oder unregelmäßig geformte Polygone eingesetzt werden.

Fig. 4 zeigt in Draufsicht ein viertes Ausführungsbeispiel einer erfindungsgemäßen Verteilung von Prägeelementen. Die Flächengröße, Form (Dreiecke, Vierecke, Fünfecke, Zwölfecke) und Ausrichtung bzw. Verdrehung der Prägeelemente ist hierbei statistisch verteilt, wobei sich benachbarte Prägeelemente berühren.

## Patentansprüche

1. Sicherheitselement mit einer optisch variablen Struktur, die eine Prägestruktur und eine Beschichtung aufweist, wobei die Prägestruktur und die Beschichtung so kombiniert sind, dass wenigstens Teile der Beschichtung bei senkrechter Betrachtung vollständig sichtbar sind, bei Schrägbetrachtung aber verdeckt werden, so dass bei Änderung der Betrachtungsrichtung unterschiedliche Informationen sichtbar werden, wobei die Prägestruktur aus einer Vielzahl von Prägeelementen besteht, die statistisch zueinander angeordnet sind, **dadurch gekennzeichnet, dass** zwischen zwei benachbarten Prägeelementen ein Plateau angeordnet ist, dessen Steigung etwa dem Mittelwert der Steigungen der beiden benachbarten Prägeelemente entspricht.

2. Sicherheitselement nach Anspruch 1, **dadurch gekennzeichnet, dass** die Prägeelemente in Bezug auf ihre Anordnung und/oder Verteilung und/oder Größe und/oder Umrissform und/oder Ausrichtung statistisch zueinander angeordnet sind.

3. Sicherheitselement nach Anspruch 1 oder 2, **dadurch gekennzeichnet, dass** die Breite des ebenen Bereichs bzw. Plateaus maximal die Hälfte des Mittelwerts der lateralen Ausdehnung der beiden benachbarten Prägeelemente beträgt.

4. Sicherheitselement nach einem der vorigen Ansprüche, **dadurch gekennzeichnet, dass** die Prägeelemente eine Tiefe von 30 µm bis 1000 µm, bevorzugt von 30 µm bis 150 µm und besonders bevorzugt von 50 µm bis 120 µm aufweisen.

5. Prägewerkzeug zur Herstellung eines Sicherheitselements mit einer optisch variablen Struktur, die eine Prägestruktur und eine Beschichtung aufweist, wobei die Prägestruktur und die Beschichtung so kombiniert sind, dass wenigstens Teile der Beschichtung bei senkrechter Betrachtung vollständig sichtbar sind, bei Schrägbetrachtung aber verdeckt werden, so dass bei Änderung der Betrachtungsrichtung unterschiedliche Informationen sichtbar werden, wobei das Prägewerkzeug zur Herstellung der Prägestruktur eine Vielzahl von Erhöhungen oder Vertiefungen aufweist, die statistisch zueinander angeordnet sind, **dadurch gekennzeichnet, dass** zwischen zwei benachbarten Erhöhungen oder Vertiefungen des Prägewerkzeugs ein ebener Bereich bzw. ein Plateau angeordnet ist, dessen Steigung etwa dem Mittelwert der Steigungen der beiden benachbarten Erhöhungen oder Vertiefungen des Prägewerkzeugs entspricht.

6. Prägewerkzeug nach Anspruch 5, **dadurch gekennzeichnet, dass** das Prägewerkzeug ein Prägezylinder, ein Prägestempel oder eine Druckplatte, insbesondere eine Stichtiefdruckplatte ist.

7. Prägewerkzeug nach einem der Ansprüche 5 oder 6, **dadurch gekennzeichnet, dass** die Erhöhungen oder Vertiefungen des Prägewerkzeugs in Bezug auf ihre Anordnung und/oder Verteilung und/oder Größe und/oder Umrissform und/oder Ausrichtung statistisch zueinander angeordnet sind.

8. Prägewerkzeug nach einem der Ansprüche 5 bis 7, **dadurch gekennzeichnet, dass** die Breite des ebenen Bereichs bzw. Plateaus maximal die Hälfte des Mittelwerts der lateralen Ausdehnung der beiden benachbarten Erhöhungen oder Vertiefungen des Prägewerkzeugs beträgt.

9. Prägewerkzeug nach einem der Ansprüche 5 bis 8, **dadurch gekennzeichnet, dass** die erste Erhöhung oder Vertiefung des Prägewerkzeugs eine Tiefe von 30 µm bis 1000 µm, bevorzugt von 30 µm bis 150 µm und besonders bevorzugt von 50 µm bis 120 µm aufweist.

## Claims

1. Security element with an optically variable structure which has an embossed structure and a coating, wherein the embossed structure and the coating are combined in such a way that at least parts of the coating are completely visible when viewed vertically but are hidden when viewed obliquely, so that different information becomes visible as the viewing direction is changed, wherein the embossed structure comprises a multiplicity of embossed elements which are arranged randomly relative to one another, **characterized in that** between two adjacent embossed elements there is arranged a plateau, the slope of which corresponds approximately to the average of the slopes of the two adjacent embossed elements.

2. Security element according to Claim 1, **characterized in that** the embossed elements are arranged randomly relative to one another in relation to their arrangement and/or distribution and/or size and/or outline shape and/or alignment.

3. Security element according to Claim 1 or 2, **characterized in that** the width of the flat region or plateau is at most half the average of the lateral extent of the two adjacent embossed elements.

4. Security element according to one of the preceding claims, **characterized in that** the embossed elements have a depth of 30 µm to 1000 µm, preferably of 30 µm to 150 µm and particularly preferably of 50 µm to 120 µm.

5. Embossing tool for producing a security element with an optically variable structure which has an embossed structure and a coating, wherein the embossed structure and the coating are combined in such a way that at least parts of the coating are completely visible when viewed vertically but are hidden when viewed obliquely, so that different information becomes visible as the viewing direction is changed, wherein the embossing tool for producing the embossed structure has a multiplicity of elevations or recesses which are arranged randomly relative to one another, **characterized in that** between two adjacent elevations or recesses of the embossing tool there is arranged a flat region or a plateau, the slope of which corresponds approximately to the average of the slopes of the two adjacent elevations or recesses of the embossing tool.

6. Embossing tool according to Claim 5, **characterized in that** the embossing tool is an embossing cylinder, an embossing punch or a printing plate, in particular an intaglio printing plate.

7. Embossing tool according to either of Claims 5 and 6, **characterized in that** the elevations or recesses of the embossing tool are arranged randomly relative to one another in relation to their arrangement and/or distribution and/or size and/or outline shape and/or alignment.

8. Embossing tool according to one of Claims 5 to 7, **characterized in that** the width of the flat region or plateau is at most half the average of the lateral extent of the two adjacent elevations or recesses of the embossing tool.

9. Embossing tool according to one of Claims 5 to 8, **characterized in that** the first elevation or recess of the embossing tool has a depth of 30 µm to 1000 µm, preferably of 30 µm to 150 µm and particularly preferably of 50 µm to 120 µm.

## Revendications

1. Élément de sécurité muni d'une structure optiquement variable, qui comprend une structure estampée et un revêtement, la structure estampée et le revêtement étant combinés de telle sorte qu'au moins des parties du revêtement soient entièrement visibles lors d'une observation perpendiculaire, mais recouvertes lors d'une observation inclinée, de telle sorte que différentes informations soient visibles lors d'une modification de la direction d'observation, la structure estampée étant constituée par une pluralité d'éléments estampés, qui sont agencés statistiquement les uns par rapport aux autres, **caractérisé en ce qu'**un plateau est agencé entre deux éléments estampés voisins, dont la pente correspond approximativement à la valeur moyenne des pentes des deux éléments estampés voisins.

2. Élément de sécurité selon la revendication 1, **caractérisé en ce que** les éléments estampés sont agencés statistiquement les uns par rapport aux autres au regard de leur agencement et/ou distribution et/ou taille et/ou forme de contour et/ou orientation.

3. Élément de sécurité selon la revendication 1 ou 2, **caractérisé en ce que** la largeur de la zone plate ou du plateau est d'au plus la moitié de la valeur moyenne de l'extension latérale des deux éléments estampés voisins.

4. Élément de sécurité selon l'une quelconque des revendications précédentes, **caractérisé en ce que** les éléments estampés présentent une profondeur de 30 µm à 1 000 µm, de préférence de 30 µm à 150 µm et de manière particulièrement préférée de 50 µm à 120 µm.

5. Outil d'estampage pour la fabrication d'un élément de sécurité muni d'une structure optiquement variable, qui comprend une structure estampée et un revêtement, la structure estampée et le revêtement étant combinés de telle sorte qu'au moins des parties du revêtement soient entièrement visibles lors d'une observation perpendiculaire, mais recouvertes lors d'une observation inclinée, de telle sorte que différentes informations soient visibles lors d'une modification de la direction d'observation, l'outil d'estampage pour la fabrication de la structure estampée comprenant une pluralité de surélévations ou de concavités, qui sont agencées statistiquement les unes par rapport aux autres, **caractérisé en ce qu'**une zone plate ou un plateau est agencé entre deux surélévations ou concavités voisines de l'outil d'estampage, dont la pente correspond approximativement à la valeur moyenne des pentes des deux surélévations ou concavités voisines de l'outil d'estampage.

6. Outil d'estampage selon la revendication 5, **caractérisé en ce que** l'outil d'estampage est un cylindre d'estampage, un poinçon d'estampage ou une plaque d'impression, notamment une plaque d'héliogravure.

7. Outil d'estampage selon l'une quelconque des revendications 5 ou 6, **caractérisé en ce que** les surélévations ou concavités de l'outil d'estampage sont agencées statistiquement les unes par rapport aux autres au regard de leur agencement et/ou distribution et/ou taille et/ou forme de contour et/ou orientation.

8. Outil d'estampage selon l'une quelconque des revendications 5 à 7, **caractérisé en ce que** la largeur de la zone plate ou du plateau est d'au plus la moitié de la valeur moyenne de l'extension latérale des deux surélévations ou concavités voisines de l'outil d'estampage.

9. Outil d'estampage selon l'une quelconque des revendications 5 à 8, **caractérisé en ce que** la première surélévation ou concavité de l'outil d'estampage présente une profondeur de 30 µm à 1 000 µm, de préférence de 30 µm à 150 µm et de manière particulièrement préférée de 50 µm à 120 µm.
